# EUROPÄISCHE PATENTSCHRIFT

(11) **EP 2 027 935 B1**
(45) Veröffentlichungstag und Bekanntmachung des Hinweises auf die Patenterteilung: **07.10.2009**
(21) Anmeldenummer: 08013512.2
(22) Anmeldetag: 26.07.2008
(51) Int. Cl.: B05C 1/08

(54) **Vorrichtung zum Auftragen einer Suspension auf eine Trägerplatte**
Device for applying a suspension to a carrier plate
Dispositif d'application d'une suspension sur une plaque de support

(30) Priorität: 23.08.2007 DE 102007039949
(43) Veröffentlichungstag der Anmeldung: 25.02.2009
(73) Patentinhaber: Flooring Technologies Ltd., Portico Building Marina Street Pieta MSD 08 (MT)
(72) Erfinder:
(74) Vertreter: Rehmann, Thorsten

(56) Entgegenhaltungen:
- DE-A1- 10 131 027
- DE-C- 616 815
- JP-A- 57 081 859
- JP-A- 59 177 159
- JP-A- 2002 204 995

## Beschreibung

Die Erfindung betrifft eine Vorrichtung zum Auftragen einer mit abrasiven Partikeln, insbesondere Korundpartikeln, versetzten Suspension auf eine Trägerplatte, wobei die Vorrichtung eine Auftragswalze und eine mit der Auftragswalze zusammenwirkende Dosierwalze aufweist.

Eine derartige Vorrichtung ist aus Dokument DE-C-616 815 bekannt, welches als nächstliegender Stand der Technik angesehen wird.

Eine derartige Vorrichtung ist beispielsweise auch aus der DE-U-20 2004 018 710 bekannt. Die aufzutragende Suspension wird dabei auf die rotierende Dosierwalze aufgetragen und von dieser auf die Auftragswalze aufgebracht. Die Menge der übertragenden Suspension wird dabei über eine an der Dosierachse befindliche Rakel eingestellt. Von der Auftragswalze wird die Suspension dann auf die Oberfläche der Trägerplatte aufgebracht.

Nachteilig ist, dass in Drehrichtung vor der an der Dosierwalze befindlichen Rakel ein Reservoir der aufzutragenden Suspension angelegt werden muss, um einen über die gesamte Walzenbreite gleichmäßigen Auftrag zu gewährleisten. Daher ist immer relativ viel der beispielsweise korundhaltigen Suspension in der Vorrichtung vorhanden, was zu erhöhten Produktionskosten führt. Außerdem hat die Suspension eine relativ lange Verweildauer in dem Reservoir. Dabei kommt es zumindest teilweise zu einer Sedimentation der in der Suspension enthaltenen festen Partikel. Damit hat die Suspension keine homogene Partikeldichte mehr, was zu einer unregelmäßigen Verteilung der Partikel auf der Trägerplatte führt.

Von dieser Problemstellung liegt der Erfindung die Aufgabe zugrunde, eine gattungsgemäße Vorrichtung derart zu verbessern, dass eine höhere Verteilgenauigkeit der aufzutragenden Suspension gewährleistet ist.

Zur Problemlösung der gestellten Aufgabe zeichnet sich eine gattungsgemäße Vorrichtung dadurch aus, dass sie eine Auftragsrinne (Zuführrinne) mit zwei seitlich hervorstehenden, unter einem Winkel α gegen die Horizontale nach unten geneigten Rinnenhälften mit bodenseitigen Schlitzen aufweist. Die beiden Rinnenhälften erstrecken sich in Richtung der Walzenachsen des Walzwerkes und damit senkrecht zur Bewegungsrichtung der Trägerplatten, auf die die mit abrasiven Partikeln versetzte Suspension aufzutragen ist. Sie stehen somit seitlich aus der gedachten Mittelachse, in der sich beispielsweise eine Zuführeinrichtung befinden kann, hervor. Durch den Zuführstutzen wird die aufzutragende Suspension zentral von oben in die Auftragsrinne eingeleitet. Da die beiden Rinnenhälften nach außen abfallend ausgebildet sind, verteilt sich die Suspension der Schwerkraft folgend über die gesamte Breite der Auftragsrinne. Durch die Schlitze im Boden der Auftragsrinne kann die Suspension nach unten austreten und wird so gleichmäßig auf die Dosierwalze aufgetragen. Eine Reservoirbildung auf der Walze selbst ist damit nicht mehr nötig.

Vorzugsweise ist die Auftragsrinne mit einem zentralen Zuführstutzen versehen.

Vorteilhafterweise erstreckt sich die Auftragsrinne über die gesamte Breite des Walzenwerks. Damit ist ein gleichmäßiger Auftrag der Suspension auf die Dosierwalze gewährleistet.

Die Auftragsrinne weist vorzugsweise einen trapezförmigen Querschnitt auf, wobei die kurze Seite des Trapezes den Boden bildet. Dadurch wird die durch den Zuführstutzen eingeleitete Suspension optimal den im Boden vorgesehenen Schlitzen zugeleitet.

Die Seitenwände der Auftragsrinne sind geschlossen ausgebildet, sodass hier keine eingeleitete Suspension austreten kann. Die Seitenwände der Auftragsrinne sind die Wände, die die Auftragsrinne in Fließrichtung der beispielsweise in der Mitte der Auftragsrinne eingeleiteten Suspension, also in Richtung der Walzenachsen, begrenzen.

Vorzugsweise weisen die am Boden der Auftragsrinne befindlichen Schlitze eine variable Breite auf. Als Breite der Schlitze ist dabei die Ausdehnung der Schlitze senkrecht (quer) zur Fliesrichtung der Suspension in der Auftragsrinne und damit auch senkrecht zur Richtung der Walzenachsen definiert. Als vorteilhaft hat sich herausgestellt, dass die Breite der Schlitze von der Mitte der Auftragsrinne zu ihren Rändern hin zunimmt. Dadurch ist gewährleistet, dass über die gesamte Breite der Auftragsrinne die gleiche Menge Suspension auf die Dosierwalze aufgetragen wird, ohne dass dafür eine Reservoirbildung in der Auftragsrinne notwendig wäre.

In der Mitte der Auftragsrinne wird eine zuvor festgelegte Menge der aufzutragenden Suspension in die Auftragsrinne eingeleitet. Von dieser Suspension tritt ein kleiner Teil durch die relativ engen Schlitze in der Mitte der Auftragsrinne aus und gelangt direkt auf die Dosierwalze. Der weitaus größte Teil fließt entlang der geneigten Rinnenhälften nach außen. Nach außen hin nimmt die Menge der in der Auftragsrinne vorhandenen Suspension stetig ab. Von dieser immer geringeren Menge muss ein immer größerer Anteil nach unten abgeleitet werden, um eine homogene Verteilung auf der unter der Auftragsrinne liegenden Dosierwalze zu gewährleisten. Dies wird dadurch erreicht, dass die Breite der Schlitze zum Rand der Auftragsrinne hin zunimmt.

Vorteilhafterweise nimmt die Breite der Schlitze von der Mitte der Auftragsrinne zum Rand hin von 1 mm auf 20 mm, besonders vorteilhafterweise von 1 mm auf 10 mm, zu. Vorzugsweise ist die Breite der Schlitze stufenlos einstellbar. Dadurch kann für jede gewünschte Auftragsmenge die optimale Schlitzbreite eingestellt werden.

Vorteilhafterweise beträgt der Winkel α, unter dem die beiden Rinnenhälften nach außen hin geneigt sind, zwischen 1° und 15°. Als besonders vorteilhaft hat sich ein Winkel α von 5° erwiesen. Durch diesen Neigungswinkel kann die Fließgeschwindigkeit der aufzutragenden Suspension gesteuert werden. Vorzugsweise ist dieser Winkel stufenlos einstellbar. In diesem Fall kann in Abhängigkeit der Viskosität und der aufzutragenden Menge der Suspension der optimale Gefällewinkel eingestellt werden.

Die Oberfläche der Dosierwalze und der Auftragswalze können gummiert sein. Vorzugsweise beträgt die Shore-Härte des Gummis 40 bis 70, insbesondere vorzugsweise 55. Als Gummi hat sich EPDM als geeignet herausgestellt.

Alternativ kann die Oberfläche der Dosierwalze auch aus Keramik oder verchromtem Stahl bestehen. Vorzugsweise ist die Dosierwalze als Rasterwalze ausgeführt. Mittels eines aus Näpfchen bestimmter Größe bestehenden Rasters lässt sich die Auftragsmenge pro Fläche noch besser steuern. Die Größe der Näpfchen und damit des Rasters kann variieren.

Wenn die Oberfläche der Auftragswalze mit einem Feinschliff versehen ist, lässt sich die Auftragsmenge besonders genau dosieren, bei einer gleichzeitig hohen Verteilgenauigkeit. Als besonders geeignet hat sich ein linien- oder schraubenförmiges Schliffbild längs der Umfangsrichtung der Auftragswalze herausgestellt.

Mit Hilfe einer Zeichnung soll ein Ausführungsbeispiel der Erfindung nachfolgend näher erläutert werden. Es zeigt:
- Figur 1 -: eine Seitenansicht einer erfindungsgemäßen Vorrichtung;
- Figur 2 -: eine perspektivische Darstellung einer erfindungsgemäßen Vorrichtung;
- Figur 3 -: die Auftragsrinne in Seitenansicht.

In Figur 1 ist eine erfindungsgemäße Vorrichtung in Seitenansicht gezeigt. Die auf die Trägerplatte 2 aufzutragende Suspension 1 tritt aus im Boden der Rinnenhälften 6 einer über dem aus der Dosierwalze 4 und der Auftragswalze 3 bestehenden Walzwerk angeordneten Auftragsrinne 5 befindlichen Schlitzen 7 aus und wird direkt in den Spalt zwischen der Dosierwalze 4 und der Auftragswalze 3 geleitet. Über die verstellbare Breite der Schlitze 7 sowie den verstellbaren Winkel α, unter dem die Rinnenhälften nach außen hin nach unten geneigt sind, kann die Menge der austretenden Suspension gesteuert werden. Zusätzlich kann durch Verschieben der Dosierwalze 4 oder der Auftragswalze 3 die Spaltbreite zwischen beiden verändert werden und somit die Menge der aufgetragenen Suspension 1 auf die Trägerplatte 2 nochmals gesteuert werden. Die Oberflächen der Auftragswalze 3 und der Dosierwalze 4 sind derart beschichtet, dass die aufzutragende Suspension 1 an der Auftragswalze 3 haften bleibt. Von dieser Auftragswalze 3 wird die Suspension 1 auf die Trägerplatte 2 übertragen. Dies ist im vergrößerten Ausschnitt aus Figur 1 verdeutlicht. Durch die Pfeile in den Walzen wird die jeweilige Drehrichtung angedeutet. Im vergrößerten Ausschnitt sieht man deutlich, dass in Drehrichtung vor dem Kontakt zwischen Auftragswalze 3 und Trägerplatte 2 die aufzutragende Suspension 1 an der Auftragswalze 3 haftet. Nach dem Kontakt ist die Suspension 1 auf die Trägerplatte 2 übertragen worden.

Figur 2 zeigt eine perspektivische Ansicht einer erfindungsgemäßen Vorrichtung. Die Auftragsrinne 5, die sich über dem Spalt zwischen Dosierwalze 4 und Auftragswalze 3 befindet, weist zwei Rinnenhälften 6 auf, die von der Mitte - wo auch ein zentraler Zuführstutzen 8 angeordnet ist - ausgehend nach unten geneigt sind. Im Boden dieser Rinnenhälften 6 befinden sich Schlitze 7, die von der Mitte der Auftragsrinne 5 zu den Seiten hin zunehmende Breite aufweisen. Durch diese tritt die aufzutragende Suspension, die in Figur 2 nicht gezeigt ist, aus. Durch den trapezförmigen Querschnitt der beiden Rinnenhälften 6, wird die durch den nicht gezeigten zentralen Zuführstutzen in die Auftragsrinne 5 geleitete Suspension 1 immer zu den Schlitzen 7 geleitet. Sowohl der Neigungswinkel α der Rinnenhälften 6 und die Breite der Schlitze 7 sind stufenlos einstellbar, um so die Menge der nach unten austretenden Suspension in Abhängigkeit von ihrer Viskosität und der geforderten Auftragsmenge optimal steuern zu können. Wie in Figur 1 wird die aus der Auftragsrinne 5 austretende Suspension 1 direkt in den Spalt zwischen Auftragswalze 3 und Dosierwalze 4 abgeleitet. Von der Auftragswalze 3 wird die Suspension 1 auf die Trägerplatte 2 übertragen.

Die Suspension 1 besteht aus einem Melaminharz-Korund-Gemsich und weist einen Festharzanteil von 50% bis 70%, vorzugsweise 60% auf, wobei dem Melaminharz noch Additive, wie beispielsweise Härter, Netz-, Trenn- und Verlaufsmittel sowie Entschäumer beigegeben sind, und weist zudem einen 30% bis 60%igen, vorzugsweise 50%igen Anteil an Korund, beispielsweise Aluminiumoxid auf. Das Korund besitzt eine Größe von etwa 0 bis 120 µm. Neben Korund, das zur Steigerung der Abriebfestigkeit der Oberfläche der beschichteten Trägerplatte dient, lassen sich alternativ so genannte Nanopartikel, beispielsweise Siliziumkarbit, einbringen, die zur Erhöhung der Kratzfestigkeit der Oberfläche beitragen. Zudem bleiben an den mit Nanopartikeln ausgerüsteten Oberflächen weniger Schmutz und Bakterien haften.

Durch aufeinander abgestimmte Rotationsrichtung und -geschwindigkeit der Dosierwalze 4 und der Auftragswalze 3 lässt sich eine Menge von etwa 10 g/m² bis 70 g/m², vorzugsweise 50 g/m² auftragen. Die Verteilgenauigkeit beträgt dabei etwa 90%.

Sowohl die Auftragswalze 3 als auch die Dosierwalze 4 sind mit einer gummierten Oberfläche versehen. Die Shore-Härte des Gummis der Oberfläche beträgt 40 bis 50, vorzugsweise 55. Als Gummi hat sich EPDM als geeignet herausgestellt. Die Oberfläche der Auftragswalze 3 ist zudem mit einem Feinschliff versehen. Als besonders geeignet hat sich ein linien- oder ein schraubenförmiges Schliffbild längs der Umfangsrichtung der Auftragswalze 3 herausgestellt. Mit einer so gestalteten Auftragswalze lässt sich die Auftragsmenge besonders genau dosieren, bei gleichzeitig Verteilgenauigkeit.

Durch die Gummierung der Oberfläche der Walzen 3, 4 erfolgt kein oder kaum Abrieb an den Walzenkörpern, denn überraschend hat sich herausgestellt, dass die Elastizität der gummierten Oberflächen den Transport der mit dem abrasiven Korund versetzten Suspension schadlos übersteht.

Alternativ kann die Oberfläche der Dosierwalze 4 auch aus Keramik oder verchromtem Stahl bestehen.

### Bezugszeichenliste:

- 1: Suspension
- 2: Trägerplatte
- 3: Auftragswalze
- 4: Dosierwalze
- 5: Auftragsrinne
- 6: Rinnenhälfte
- 7: Schlitze
- 8: Zuführstutzen
- α: Neigungswinkel

## Patentansprüche

1. Vorrichtung zum Auftragen einer mit abrasiven Partikeln, insbesondere Korundpartikeln, versetzten Suspension (1) auf eine Trägerplatte (2), mit einem aus einer Auftragswalze (3) und einer mit der Auftragswalze (3) zusammenwirkenden Dosierwalze (4) bestehenden Walzwerk, **dadurch gekennzeichnet, dass** über dem Walzwerk (3, 4) eine Auftragsrinne (5) mit zwei seitlich hervorstehenden, unter einem Winkel α gegen die Horizontale nach unten geneigten Rinnenhälften (6) mit bodenseitigen Schlitzen (7) angeordnet ist.

2. Vorrichtung nach Anspruch 1, **dadurch gekennzeichnet, dass** sich die Auftragsrinne (5) über die vollständige Breite des Walzwerks (3, 4) erstreckt.

3. Vorrichtung nach Anspruch 1 oder 2, **dadurch gekennzeichnet, dass** der Querschnitt der Auftragsrinne (5) trapezförmig ausgebildet ist.

4. Vorrichtung nach Anspruch 1, 2 oder 3, **dadurch gekennzeichnet, dass** die Seitenwände der Auftragsrinne (5) geschlossen ausgebildet sind.

5. Vorrichtung nach einem oder mehreren der vorstehenden Ansprüche, **dadurch gekennzeichnet, dass** die Schlitze (7) eine variable Breite aufweisen.

6. Vorrichtung nach Anspruch 5, **dadurch gekennzeichnet, dass** die Breite der Schlitze (7) von der Mitte der Auftragsrinne (5) nach außen hin zunimmt.

7. Vorrichtung nach Anspruch 5 oder 6, **dadurch gekennzeichnet, dass** die Breite der Schlitze (7) sich nach außen hin von 1 mm auf 20 mm erhöht.

8. Vorrichtung nach Anspruch 5, 6 oder 7, **dadurch gekennzeichnet, dass** die Breite der Schlitze (7) sich nach außen hin von 1 mm auf 10mm erhöht.

9. Vorrichtung nach einem oder mehreren der Ansprüche 5 bis 8, **dadurch gekennzeichnet, dass** die Breite der Schlitze (7) stufenlos einstellbar ist.

10. Vorrichtung nach einem oder mehreren der vorstehenden Ansprüche, **dadurch gekennzeichnet, dass** der Winkel α zwischen 1° und 15° liegt.

11. Vorrichtung nach einem oder mehreren der vorstehenden Ansprüche, **dadurch gekennzeichnet, dass** der Winkel α 5° beträgt.

12. Vorrichtung nach einem oder mehreren der vorstehenden Ansprüche, **dadurch gekennzeichnet, dass** der Winkel α stufenlos einstellbar ist.

13. Vorrichtung nach Anspruch 1, **dadurch gekennzeichnet, dass** die Auftragsrinne (5) einen zentralen Zuführstutzen (8) aufweist.

14. Vorrichtung nach einem oder mehreren der vorstehenden Ansprüche, **dadurch gekennzeichnet, dass** die Oberfläche der Dosierwalze (4) und der Auftragswalze (3) gummiert ist.

15. Vorrichtung nach Anspruch 14, **dadurch gekennzeichnet, dass** die Shore-Härte des Gummis 40 bis 70 beträgt.

16. Vorrichtung nach Anspruch 15, **dadurch gekennzeichnet, dass** die Shore-Härte 55 beträgt.

17. Vorrichtung nach einem oder mehreren der vorstehenden Ansprüche, **dadurch gekennzeichnet, dass** die Oberfläche der Auftragswalze (3) einen Feinschliff aufweist.

18. Vorrichtung nach Anspruch 17, **dadurch gekennzeichnet, dass** ein linien-oder schraubenförmiges Schliffbild längs der Umfangsrichtung der Auftragswalze (3) vorgesehen ist.

19. Vorrichtung nach einem oder mehreren der vorstehenden Ansprüche, **dadurch gekennzeichnet, dass** die Oberfläche der Dosierwalze aus Keramik besteht.

20. Vorrichtung nach einem oder mehreren der vorstehenden Ansprüche, **dadurch gekennzeichnet, dass** die Oberfläche der Dosierwalze (4) aus verchromtem Stahl besteht.

21. Vorrichtung nach einem der Ansprüche 14, 19 oder 20, **dadurch gekennzeichnet, dass** die Dosierwalze (4) als Rasterwalze ausgebildet ist.

## Claims

1. Device for applying a suspension (1), to which abrasive particles, in particular corundum particles have been added, to a carrier plate (2) with a roller mill consisting of an application roller (3) and a metering roller (4) cooperating with the application roller (3), **characterised in that** an application groove (5) with two laterally projecting groove halves (6) downwardly inclined at an angle α to the horizontal with base-side slots (7) is arranged above the roller mill (3, 4).

2. Device according to claim 1, **characterised in that** the application groove (5) extends over the complete width of the roller mill (3, 4).

3. Device according to claim 1 or 2, **characterised in that** the cross-section of the application groove (5) is trapezoidal.

4. Device according to claim 1, 2 or 3, **characterised in that** the side walls of the application groove (5) are closed.

5. Device according to any one or more of the preceding claims **characterised in that** the slots (7) have a variable width.

6. Device according to claim 5, **characterised in that** the width of the slots (7) increases outwardly from the centre of the application groove (5).

7. Device according to claim 5 or 6, **characterised in that** the width of the slots (7) increases outwardly from 1 mm to 20 mm'.

8. Device according to claim 5, 6 or 7, **characterised in that** the width of the slots (7) increases outwardly from 1 mm to 10 mm.

9. Device according to any one or more of claims 5 to 8, **characterised in that** the width of the slots (7) can be continuously adjusted.

10. Device according to any one or more of the preceding claims, **characterised in that** the angle α is between 1° and 15°.

11. Device according to any one or more of the preceding claims, **characterised in that** the angle α is 5°.

12. Device according to any one or more of the preceding claims, **characterised in that** the angle α is continuously adjustable.

13. Device according to claim 1, **characterised in that** the application groove (5) has a central feed pipe (8).

14. Device according to any one or more of the preceding claims, **characterised in that** the surface of the metering roller (4) and the application roller (3) is rubber-coated.

15. Device according to claim 14, **characterised in that** the Shore hardness of the rubber is 40 to 70.

16. Device according to claim 15, **characterised in that** the Shore hardness is 55.

17. Device according to any one or more of the preceding claims, **characterised in that** the surface of the application roller (3) has a fine grinding.

18. Device according to claim 17, **characterised in that** a linear or helical grinding pattern is provided along the circumferential direction of the application roller (3).

19. Device according to any one or more of the preceding claims, **characterised in that** the surface of the metering roller consists of ceramics.

20. Device according to any one or more of the preceding claims, **characterised in that** the surface of the metering roller (4) consists of chrome-plated steel.

21. Device according to any one of claims that 14, 19 or 20, **characterised in that** the metering roller (4) is configured as a screen roller.

## Revendications

1. Dispositif d'application sur une plaque de support (2), d'une suspension (1) mélangée à des particules abrasives, en particulier des particules de corindon, comprenant un laminoir consistant en un cylindre d'application (3) et un cylindre de dosage (4) coopérant avec le cylindre d'application (3), **caractérisé en ce qu'**une rigole d'application (5) comprenant deux demi-rigoles (6) faisant saillie latéralement, inclinées vers le bas sous un angle α par rapport à l'horizontale, comprenant des fentes (7) du côté du fond, est agencée au-dessus du laminoir (3; 4).

2. Dispositif selon la revendication 1, **caractérisé en ce que** la rigole d'application (5) s'étend sur toute la largeur du laminoir (3, 4).

3. Dispositif selon la revendication 1 ou 2, **caractérisé en ce que** la coupe transversale de la rigole d'application (5) est de forme trapézoïdale.

4. Dispositif selon l'une quelconque des revendications 1, 2 ou 3, **caractérisé en ce que** les parois latérales de la rigole d'application (5) sont fermées.

5. Dispositif selon l'une ou plusieurs des revendications précédentes, **caractérisé en ce que** les fentes (7) présentent une largeur variable.

6. Dispositif selon la revendication 5, **caractérisé en ce que** la largeur des fentes (7) augmente depuis le milieu de la rigole d'application (5) vers l'extérieur.

7. Dispositif selon la revendication 5 ou 6, **caractérisé en ce que** la largeur des fentes (7) augmente de 1 mm à 20 mm en allant vers l'extérieur.

8. Dispositif selon la revendication 5, 6 ou 7, **caractérisé en ce que** la largeur des fentes (7) augmente de 1 mm à 10 mm en allant vers l'extérieur.

9. Dispositif selon l'une ou plusieurs des revendications 5 à 8, **caractérisé en ce que** la largeur des fentes (7) est à réglage continu.

10. Dispositif selon l'une ou plusieurs des revendications précédentes, **caractérisé en ce que** l'angle α vaut entre 1° et 15°.

11. Dispositif selon l'une ou plusieurs des revendications précédentes, **caractérisé en ce que** l'angle α vaut 5°.

12. Dispositif selon l'une ou plusieurs des revendications précédentes, **caractérisé en ce que** l'angle α est à réglage continu.

13. Dispositif selon la revendication 1, **caractérisé en ce que** la rigole d'application (5) présente un raccord d'alimentation (8) central.

14. Dispositif selon l'une ou plusieurs des revendications précédentes, **caractérisé en ce que** la surface active du cylindre de dosage (4) et du cylindre d'application (3) est engommée.

15. Dispositif selon la revendication 14, **caractérisé en ce que** la dureté Shore de la gomme va de 40 à 70.

16. Dispositif selon la revendication 15, **caractérisé en ce que** la dureté Shore s'élève à 55.

17. Dispositif selon l'une ou plusieurs des revendications précédentes, **caractérisé en ce que** la surface active du cylindre d'application (3) présente un polissage.

18. Dispositif selon la revendication 17, **caractérisé en ce qu'**il est prévu une image du polissage en forme de ligne ou d'hélicoïde le long de la direction périphérique du cylindre d'application (3).

19. Dispositif selon l'une ou plusieurs des revendications précédentes, **caractérisé en ce que** la surface active du cylindre de dosage est en céramique.

20. Dispositif selon l'une ou plusieurs des revendications précédentes, **caractérisé en ce que** la surface active du cylindre de dosage (4) est en acier chromé.

21. Dispositif selon l'une quelconque des revendications 14, 19 ou 20, **caractérisé en ce que** le cylindre de dosage (4) est formé en tant que cylindre tramé.
